# EUROPÄISCHE PATENTSCHRIFT

(11) **EP 0 735 831 B1**
(45) Veröffentlichungstag und Bekanntmachung des Hinweises auf die Patenterteilung: **08.04.1998**
(21) Anmeldenummer: 95900673.5
(22) Anmeldetag: 05.11.1994
(51) Int. Cl.: A45D 20/12

(54) **VERSTELLBARER PULSATOR**
ADJUSTABLE PULSATOR
PULSATEUR REGLABLE

(30) Priorität: 23.12.1993 DE 4344109
(43) Veröffentlichungstag der Anmeldung: 09.10.1996
(73) Patentinhaber: Braun Aktiengesellschaft, Frankfurt am Main (DE)
(72) Erfinder: ROLF, Wilfried, D-65594 Runkel-Eschenau (DE); HERZOG, Karl, D-60489 Frankfurt (DE)
(86) Internationale Anmeldenummer: EP9403639
(87) Internationale Veröffentlichungsnummer: WO9517113

(56) Entgegenhaltungen:
- EP-A- 0 441 752
- EP-A- 0 487 933
- EP-A- 0 503 210
- CH-A- 682 293

## Beschreibung

Die Erfindung betrifft einen luftdurchströmbaren Pulsator für einen elektrischen Haartrockner, der zur Erzeugung eines pulsierenden Luftstromes einen in einem im wesentlichen rohrförmigen, eine Längsachse aufweisenden Gehäuseteil drehbar gelagerten Rotor mit Antriebselementen aufweist, die mit dem aus dem Haartrockner austretenden Luftstrom beaufschlagbar sind und wobei in Austrittsrichtung des Luftstroms dem Rotor ein mit Mitteln zur Variation der Pulsationsfrequenz versehener Stator vorgelagert ist.

Ein derartiger Pulsator ist bereits aus der CH 682 293 A5 bekannt. Diese beschreibt einen Pulsator für die Anordnung im Luftkanal eines Haartrockners mit Luftablenkmitteln und einem Rotor. Dabei sind die Luftablenkmittel als zueinander parallele Lamellen in einem konzentrisch um die Luftkanalachse drehbaren Lamellenring ausgebildet und der Rotor ist auf einer senkrecht zur Luftkanalachse angeordneten Drehachse gelagert. Mittels des kreisscheibenförmig ausgebildeten Rotors wird der Luftkanal abwechselnd geöffnet und verschlossen. Dies führt dazu, daß der durch das Haartrocknergebläse erzeugte Luftstrom im Anschluß an den Pulsator gepulst und geradlinig aus dem Haartrockner austritt. Durch ein Verdrehen der Lamellen bezüglich der Drehachse des Rotors kann die Pulsationsfrequenz des aus dem Haartrockner austretenden Luftstroms reguliert werden. Ferner ist bei einem Pulsator gemäß der CH 682 293 A5 zur Erzeugung der Rotation eine Klappensteuerung in dem kreisscheibenförmigen Rotor erforderlich.

Aus einer weiteren Schrift DE 32 25 944 A1 ist ein Pulsator bekannt, welcher einen koaxial zu dem Luftauslaß des Haartrocknergehäuses gelagerten Rotor mit mehreren parallelen Flügeln sowie einem zu diesen rechtwinkligen Flügel aufweist. Dabei sind die parallel angeordneten Flügel in etwa gleich geneigt, während der rechtwinklig angeordnete Flügel auf entgegengesetzten Seiten der Drehachse nach jeweils entgegengesetzten Richtungen geneigt ist. Trifft der aus dem Haartrockner austretende Luftstrom auf eine der geneigten Flächen des rechtwinklig angeordneten Flügels, so wird der Rotor in Drehung versetzt, wobei die parallel angeordneten Flügel eine Verwirbelung des austretenden Luftstromes bewirken. Dieser Luftstrom soll ein pulsierendes Trennen und Anheben des zu trocknenden Haares verursachen. Nachteilig ist hierbei, daß durch die jeweils entgegengesetzte Neigung des rechtwinklig stehenden Flügels die Fertigung des Rotors aufwendig ist und ein kompliziertes Spritzgußwerkzeug erfordert, da diese Teile großserienmäßig im Spritzgußverfahren hergestellt werden. Ebenso wird durch diese geneigt ausgebildeten Flächen des rechtwinklig angeordneten Flügels das Gewicht des Rotors erhöht, was insbesondere bei einem bezüglich des Luftdurchsatzes niedrig dimensionierten Haartrockner den Antrieb des Rotors erschwert. Darüber hinaus ist bei dieser Ausführung des Pulsators die Pulsationsfrequenz nicht gezielt einstellbar, d.h. variabel, was für den Benutzer ein gravierender Nachteil ist.

Der Erfindung liegt daher das Problem zugrunde, einen bekannten Pulsator dahingehend weiterzubilden, daß der Rotor konstruktiv einfach und mit geringem Aufwand herstellbar ist sowie der aus dem Pulsator austretende Luftstrom variiert werden kann.

Gelöst wird dieses Problem dadurch, daß die Drehachse des Rotors koaxial in dem Gehäuseteil angeordnet ist und der Luftstrom mittels des Stators in eine Drehbewegung um die Längsachse des Gehäuses versetzbar ist.

Dadurch ist zum einen eine konstruktiv einfache und somit auch mit geringem Aufwand herstellbare Ausführung des Rotors angegeben, wobei durch die Ausbildung des Stators auch der aus dem Pulsator austretende Luftstrom variiert werden kann. Zum anderen wird durch die koaxiale Anordnung der Drehachse des Rotors im Pulsatorgehäuse eine kontinuierliche Durchströmung des Haartrockners erreicht. Ferner erhält die Luft durch den Stator bereits eine Orientierung in Form einer Drehbewegung, wodurch die Antriebselemente effektiv angeströmt und der Rotor angetrieben werden, was zu einem gewünschten pulsierenden Effekt führt. Die Mittel zur Variation der Pulsationsfrequenz ermöglichen dem Benutzer, je nach Bedarf eine unterschiedlich starke Pulsationsfrequenz einzustellen, wodurch die Haare vorteilhaft je nach Haardichte bzw. Trocknungsgrad mehr oder weniger angehoben und/oder verwirbelt werden können. In einer Einstellung wird die Pulsation des Luftstromes gänzlich aufgehoben, so daß der Haartrockner dann in gewohnter Weise verwendet werden kann, ohne daß der Pulsator vom Haartrockner abgenommen werden muß. Der Rotor selbst benötigt keine zusätzlichen speziellen Teile, um die Drehbewegung, d.h. den Drall des Luftstromes zu erzeugen. Somit ist ein derartiger Pulsator im wesentlichen für alle Haartrockner, auch für Haartrockner mit einem geringen Luftdurchsatz, zur Erzeugung eines pulsierenden Luftstromes einsetzbar und kann darüber hinaus relativ einfach gefertigt werden.

Von Vorteil weist der Stator Leitschaufeln auf, deren Anstellwinkel bezüglich der Längsachse des Pulsators veränderbar ist. Durch die Veränderung der Winkelstellung der Leitschaufeln bezüglich der Pulsatorachse erhält der Luftstrom einen unterschiedlich starken Drall, d.h. er wird in eine unterschiedlich starke Drehbewegung um seine eigene Achse versetzt und bewirkt damit eine unterschiedliche schnelle Drehung des Rotors.

Dadurch, daß jede der Leitschaufeln mittels Lagerringen schwenkbar auf einer Speiche gelagert ist, wobei die Speichen vorzugsweise radial im rohrförmigen Gehäuseteil angeordnet sind, ist eine konstruktiv einfache Verstellmöglichkeit für die Leitschaufeln vorgesehen.

In einer vorteilhaften Weiterbildung weisen die Leitschaufeln einseitig einen Arm auf, der in einem Durchbruch des rohrförmigen Gehäuseteiles liegt und an seinem freien Ende einen Zapfen trägt.

Von Vorteil ist auf dem rohrförmigen Gehäuseteil ein Kurvenring mit schraubenlinienförmigen Schlitzen gelagert, in welche die Zapfen der Arme eingreifen, wobei vorzugsweise der Kurvenring durch einen äußeren Ring an einem Bund des Pulsatorgehäuses axial positioniert ist. Dreht nun der Benutzer am äußeren Ring und damit am Kurvenring, gleiten die Zapfen in den schraubenlinienförmigen Schlitzen, wodurch sich die Winkelstellung der Leitschaufeln verändert.

In einer Weiterbildung der Erfindung sind am Kurvenring Federarme angeformt, die mit ihrem freien Ende auf einer Planfläche des Bundes gleiten. Dadurch entsteht eine Reibungsbremse, die ein selbsttätiges Verdrehen der aus Kurvenring und äußerem Ring bestehenden Einheit verhindert, womit eine ungewollte Veränderung der Winkelstellung der Leitschaufeln ausgeschlossen wird.

In einer vorteilhaften Ausgestaltung der Erfindung sind die Antriebselemente als Ablenkschaufeln und Mittelrippe ausgebildet und die Ablenkschaufeln im wesentlichen parallel zueinander im Rotor angeordnet. Diese Anordnung der Ablenkschaufeln bewirkt, daß der Luftstrom aus der Längsachse um einen bestimmten Winkel abgelenkt wird und bei Drehung des Rotors die Achse des Luftstromes einen Kegelmantel beschreibt.

Dadurch, daß die Ablenkschaufeln im wesentlichen die gleiche Krümmung aufweisen, wird eine nahezu über den gesamten Luftaustrittsquerschnitt gleichmäßige Ablenkung des Luftstromes bewirkt.

In einer vorteilhaften Weiterbildung der Erfindung sind die Antriebselemente des Rotors als Speichen und Rippe ausgebildet. Der mit einem Drall versehene, d.h. in eine Drehbewegung um seine Achse versetzte Luftstrom trifft auf die Speichen und die Rippe auf, wodurch er den Rotor antreibt und abgelenkt wird.

Von Vorteil weist der Rotor eine einen Luftaustritt partiell und exzentrisch verschließende Platte auf. Damit kann der Luftstrom nur aus dem Restquerschnitt austreten, wobei die Achse des Luftstromes in etwa im Flächenschwerpunkt des Restquerschnittes liegt und bei Drehung des Rotors eine Kreisbahn beschreibt. Die Verstellung der Leitschaufeln und somit der Pulsationsfrequenz kann auch bei dieser Ausgestaltung in der bereits beschriebenen Weise erfolgen.

In einer vorteilhaften Ausgestaltung ist der Rotor mit einer Achse vorzugsweise in zwei Lagerhülsen gelagert, die jeweils an einem Luftaustrittsgitter sowie mittig zwischen den Speichen vorgesehen sind. Diese Anordnung ermöglicht ein leichtes Drehen des Rotors und sorgt für eine exakte Lagerung.

Weitere Merkmale, Vorteile und Anwendungsmöglichkeiten der Erfindung ergeben sich aus der nachfolgenden Beschreibung der Ausführungsbeispiele, die in den Zeichnungen näher dargestellt sind. Dabei bilden alle beschriebenen und/oder bildlich dargestellten Merkmale für sich oder in beliebiger Kombination des Gegenstand der Erfindung, unabhängig von ihrer Zusammenfassung in den Ansprüchen und deren Rückbeziehung.

Es zeigen:
- Fig. 1: Einen Längsschnitt durch den Pulsator in Ebene B-B der Fig. 2;
- Fig. 2: einen Querschnitt durch den Pulsator in Ebene A-A der Fig. 1, wobei der Kurvenring nicht geschnitten ist;
- Fig. 3: eine Ansicht des Pulsators in Richtung D der Fig. 1;
- Fig. 4: eine Ansicht des Rotors in Richtung E der Fig. 1;
- Fig. 5: einen Querschnitt durch eine Speiche in Ebene C-C der Fig. 2;
- Fig. 6: eine Abwicklung des Kurvenringes mit Bezug auf Fig. 2;
- Fig. 7: einen Längsschnitt des Rotors gemäß einem zweiten Ausführungsbeispiel;
- Fig. 8: eine Ansicht des Rotors der Fig. 7 in Richtung F.

Zur Erzeugung eines pulsierenden Luftstromes kann an einen Haartrockner 10 (nur teilweise dargestellt) ein Pulsator 12 angekoppelt werden. Hierzu weist ein rohrförmiges Gehäuseteil 13 an einer Lufteintrittsseite 14 Befestigungselemente 15 auf, mittels derer eine lösbare Verbindung zwischen Haartrockner 10 und Pulsator 12 realisiert werden kann. An der Seite des Luftaustrittes 16 deckt ein Luftaustrittsgitter 17 das im wesentlichen rohrförmige Gehäuseteil 13, welches das Pulsatorgehäuse bildet, ab. Der Rotor 20 zur Erzeugung des pulsierenden Luftstromes weist eine Nabe 21 auf, in welche eine Achse 25 aus Stahl eingefügt ist. Als Antriebselemente 11 sind Ablenkschaufeln 22 vorgesehen, die im wesentlichen parallel zueinander verlaufend innerhalb eines Ringsegmentes 23 (Fig.4) angeordnet sind und in etwa die gleiche Krümmung aufweisen. Dem Rotor 20 in Richtung Luftaustritt 16 vorgelagert ist ein Stator 38 mit Speichen 26. Auf jeder der Speichen 26 ist mittels Lagerringen 27 eine Leitschaufel 28 schwenkbar angeordnet. Am äußeren Ende der Leitschaufeln 28 sind jeweils Arme 29 vorgesehen, die in Durchbrüchen 30 des rohrförmigen Gehäuseteiles 13 liegen. Die Arme 29 sind dabei so gekrümmt, daß sie der Krümmung des rohrförmigen Gehäuseteiles 13 folgen. An ihrem freien Ende weisen die Arme 29 einen angeformten Zapfen 31 auf, der in einen schraubenlinienförmigen Schlitz 36 eines Kurvenringes 32 hineinragend angeordnet ist. Der Kurvenring 32 wird von einem äußeren Ring 33 zumindest teilweise abgedeckt und mittels diesem an einem Bund 34 des rohrförmiges Gehäuseteils 13 festgelegt. Vorzugsweise sind äußerer Ring 33 und Kurvenring 32 mittels Rastmittel 35 miteinander verbunden.

Der Rotor 20 ist vorzugsweise in zwei Lagerhülsen 18, 19 gelagert, die am Luftaustrittsgitter 17 sowie mittig zwischen den Speichen 26 vorgesehen sind. Möglich ist bei entsprechenden konstruktiven Veränderungen ebenso die Lagerung in einer Lagerhülse. Strömt nun die Luft aus dem Haartrockner 10 in Richtung Luftaustritt 16, so trifft sie zunächst auf die Speichen 26 mit den Leitschaufeln 28. Wird durch den Benutzer durch Drehung am äußeren Ring 33 und damit am Kurvenring 32 die Winkelstellung der Leitschaufeln 28 bezüglich der Längsachse des Pulsators 12 verändert, so daß sie von Null abweicht, erhält der Luftstrom einen Drall. Dieser Luftstrom wirkt auf die Ablenkschaufeln 22 und die Mittelrippe 24 (Fig.4), die den Antriebselementen 11 entsprechen und den Rotor 20 in Drehung versetzen. Je nach Größe der Abweichung der Winkelstellung von der Nullstellung verändert sich die Stärke des Dralles und damit zwangsläufig die Drehzahl des Rotors 20. Durch die Ablenkschaufeln 22 wird die Luft so abgelenkt, daß die Achse des Luftstromes einen Kegelmantel beschreibt. Der austretende Luftstrom ändert ständig seine Position. Er trifft somit ständig eine andere Stelle der zu trocknenden Fläche. Dies wird vom Benutzer als Pulsation empfunden. Dieses Phänomen bewirkt ein Ausbreiten und Anheben der zu trocknenden Haare, wobei dieser Effekt besonders wirkungsvoll bei kurzem bis mittellangem Haar eintritt, jedoch insgesamt für jede Haarlänge eine vorteilhafte und schonende sowie schnellere Trocknung der Haare ermöglicht. Der Benutzer kann somit durch Drehung am äußeren Ring 33 die Winkelstellung der Leitschaufeln 28 verändern und dadurch die Pulsationsfrequenz beeinflussen, je nachdem, ob ein stark oder schwach pulsierender Luftstrom erwünscht ist. Der Schwenkwinkel der Leitschaufeln 28 bewegt sich vorzugsweise in einem Bereich von -5° bis + 15° bezüglich der Nullstellung (Fig.5). In einer Grundstellung, in der der Winkel der Leitschaufeln 28 zur Längsachse des Pulsators Null beträgt, ist die Pulsationsfrequenz ebenfalls auf Null und der Haartrockner 10 wirkt in etwa wie ein Gerät ohne Pulsator 12. Damit können ebenso Haartrockner mit integriertem Pulsator hergestellt werden, da die wahlweise Erzeugung sowohl eines nicht pulsierenden als auch eines pulsierenden Luftstromes ohne Veränderungen am Gerät möglich ist.

Figur 2 zeigt eine Schnittdarstellung des Pulsators 12. Der Stator 38 weist vorzugsweise drei Speichen 26 auf, die radial angeordnet sind. Mittig zwischen den Speichen 26 ist in die Nabe 21 die Achse 25 des Rotors 20 eingefügt. Die Speichen 26 tragen mittels Lagerringen 27 die Leitschaufeln 28, an deren äußerem Ende die Arme 29 vorgesehen sind, die mit ihren Zapfen 31 in die Durchbrüche 30 des rohrförmigen Gehäuseteils 13 hineinragen. Abgedeckt wird das rohrförmige Gehäuseteil 13 durch den Kurvenring 32, an dem Federarme 37 angeformt sind. Diese Federarme 37 gleiten mit ihren freien Enden an einer Planfläche eines Bundes 34 des rohrförmigen Gehäuseteiles 13 (Fig. 1), wodurch eine Reibungsbremse entsteht, die verhindert, daß sich äußerer Ring 33 sowie Kurvenring 32 selbsttätig verdrehen und dadurch eine Veränderung der Winkelstellung der Leitschaufeln 28 während der Handhabung unabhängig vom Benutzer erfolgen kann.

Das Luftaustrittsgitter 17, welches den Pulsator 12 einseitig abdeckt, weist mittig die Lagerhülse 18 auf, Fig. 3. Der unmittelbar hinter dem Luftaustrittsgitter 17 im Pulsator 12 angeordnete Rotor 20 gemäß Fig. 4 besteht aus einer als Ringsegment 23 ausgebildeten Hülse mit einer Mittelrippe 24 als einem der Antriebselemente 11, wobei das Ringsegment 23 an diametral gegenüberliegenden Abschnitten abgeflacht ist. Zentrisch im Rotor 20 ist die Nabe 21 vorgesehen. Deutlich erkennbar sind die Antriebselemente 11 in Form von Ablenkschaufeln 22, die parallel zueinander verlaufen und in etwa gleich gekrümmt sind, wobei die Krümmung in der Vorderansicht als im wesentlichen gleich große Fläche erscheint, sowie Mittelrippe 24 (Fig.4).

Anhand der Figuren 5 und 6 wird die Veränderung der Winkelstellung der Leitschaufeln 28 verdeutlicht. Die Speichen 26 werden in ihrem zylindrischen Teil von den Lagerringen 27 umschlossen, welche die Leitschaufeln 28 schwenkbar lagern. Der Zapfen 31, der am Arm 29 angeordnet ist, verändert bei Drehung am Kurvenring 32 seine Position bezüglich des rohrförmigen Gehäuseteiles 13, da er in den schraubenlinienförmig ausgebildeten Schlitzen 36 des Kurvenringes 32 gleitet. Durch die Veränderung seiner Position bezüglich des rohrförmigen Gehäuseteiles 13 verursacht der Zapfen 31 eine Veränderung der Winkelstellung der Leitschaufeln 28. Die am Kurvenring 32 angeformten Federarme 37 gleiten an einer Planfläche des Bundes 34 (Fig.1). Sie bilden eine Reibungsbremse, wodurch ein ungewolltes Rückdrehen der Ringe 32, 33 (Fig. 1) und eine selbsttätige Veränderung der Winkelstellung der Leitschaufeln 28 unabhängig vom Benutzer verhindert wird.

In einer zweiten Ausführungsform gemäß Fig. 7 und 8 besteht ein Rotor 41 aus einem Ringsegment 44 mit einer Nabe 42, die analog der ersten Ausführungsform zur drehbaren Lagerung des Rotorelementes 41 dient. Vorzugsweise drei Speichen 43 sind in etwa gleichem Abstand im Ringsegment 44 angeordnet. Den Speichen 43 gegenüberliegend ist eine Platte 46 vorgesehen, die den Luftaustrittsquerschnitt partiell und exzentrisch verschließt.

In etwa mittig auf der Platte 46 ist eine Rippe 45 vorgesehen. Wird nunmehr ein Luftstrom in Richtung Luftaustritt 16 geleitet, so wird er analog der ersten Ausführungsform über den dem Rotor 41 vorgelagerten Stator 38 mit einem Drall versehen und wirkt mit diesem Drall auf die Antriebselemente 11 - die Speichen 43 und die Rippe 45. Dieser Luftstrom bewirkt das Drehen des Rotors 41, wobei die Platte 46 partiell den Luftaustrittsquerschnitt abdeckt und dadurch der austretenden Luft ein Pulsationseffekt verliehen wird. Die Verstellung der Winkelposition der Leitschaufeln 28 zur Veränderung der Rotordrehzahl und somit der Pulsationsfrequenz erfolgt analog dem ersten Ausführungsbeispiel.

## Patentansprüche

1. Luftdurchströmbarer Pulsator (12) für einen elektrischen Haartrockner (10), der zur Erzeugung eines pulsierenden Luftstromes einen in einem im wesentlichen rohrförmigen, eine Längsachse aufweisenden Gehäuseteil (13) drehbar gelagerten Rotor (20, 41) mit Antriebselementen (11) aufweist, die mit dem aus dem Haartrockner (10) austretenden Luftstrom beaufschlagbar sind, und in Austrittsrichtung des Luftstromes dem Rotor (20, 41) ein mit Mitteln zur Variation der Pulsationsfrequenz versehener Stator (38) vorgelagert ist, **dadurch gekennzeichnet**, daß die Drehachse des Rotors (29) koaxial in dem Gehäuseteil (13) angeordnet ist und der Luftstrom mittels des Stators in eine Drehbewegung um die Längsachse des Gehäuseteils (13) versetzbar ist.

2. Luftdurchströmbarer Pulsator nach Anspruch 1, **dadurch gekennzeichnet**, daß der Stator (38) Leitschaufeln (28) aufweist, deren Anstellwinkel bezüglich der Längsachse (47) des Pulsators (12) veränderbar ist.

3. Luftdurchströmbarer Pulsator nach Anspruch 2, **dadurch gekennzeichnet**, daß jede der Leitschaufeln (28) mittels Lagerringen (27) schwenkbar auf einer Speiche (26) gelagert ist, wobei die Speichen (26) vorzugsweise radial im rohrförmigen Gehäuseteil (13) angeordnet sind.

4. Luftdurchströmbarer Pulsator nach Anspruch 2 oder 3, **dadurch gekennzeichnet**, daß die Leitschaufeln (28) einseitig einen Arm (29) aufweisen, der in einem Durchbruch (30) des rohrförmigen Gehäuseteiles (13) liegt und an seinem freien Ende einen Zapfen (31) trägt.

5. Luftdurchströmbarer Pulsator nach einem der vorhergehenden Ansprüche, **dadurch gekennzeichnet**, daß auf dem rohrförmigen Gehäuseteil (13) ein Kurvenring (32) mit schraubenlinienförmigen Schlitzen (36) gelagert ist, in welche die Zapfen (31) der Arme (29) eingreifen, wobei vorzugsweise der Kurvenring (32) durch einen äußeren Ring (33) an einem Bund (34) des rohrförmigen Gehäuseteiles (13) axial positioniert ist.

6. Luftdurchströmbarer Pulsator nach Anspruch 5, **dadurch gekennzeichnet**, daß am Kurvenring (32) Federarme (37) angeformt sind, die mit ihrem freien Ende auf einer Planfläche des Bundes (34) gleiten.

7. Luftdurchströmbarer Pulsator nach einem der vorhergehenden Ansprüche, **dadurch gekennzeichnet**, daß die Antriebselemente (11) als Ablenkschaufeln (22) und Mittelrippe (24) ausgebildet und die Ablenkschaufeln (22) im wesentlichen parallel zueinander im Rotor (20) angeordnet sind.

8. Luftdurchströmbarer Pulsator nach Anspruch 7, **dadurch gekennzeichnet**, daß die Ablenkschaufeln (22) im wesentlichen die gleiche Krümmung aufweisen.

9. Luftdurchströmbarer Pulsator nach einem der vorhergehenden Ansprüche, **dadurch gekennzeichnet**, daß die Antriebselemente (11) des Rotors (41) als Speichen (43) und Rippe (45) ausgebildet sind.

10. Luftdurchströmbarer Pulsator nach einem der vorhergehenden Ansprüche, **dadurch gekennzeichnet**, daß der Rotor (20, 41) mit einer Achse (25) vorzugsweise in zwei Lagerhülsen (18, 19) gelagert ist, die jeweils an einem Luftaustrittsgitter (17) sowie mittig zwischen den Speichen (26) vorgesehen sind.

11. Luftdurchströmbarer Pulsator nach einem der vorhergehenden Ansprüche, **dadurch gekennzeichnet**, daß der Rotor (41) eine einen Luftaustritt (16) partiell und exzentrisch verschließende Platte (46) aufweist.

12. Luftdurchströmbarer Pulsator nach einem der Ansprüche 1 bis 10, **dadurch gekennzeichnet**, daß der Rotor (20) als kontinuierlich durchströmbarer Strömungsablenker ausgebildet ist.

## Claims

1. An air-moving pulsator (12) for an electric hair dryer (10) which, for the purpose of creating a pulsing action in an air stream, includes a rotor (20, 41) mounted for rotation in a substantially tubular housing portion (13) having a longitudinal axis, and comprising impeller means (11) adapted to be impacted by the air stream exiting from the hair dryer (10), and in which a stator (38) is arranged upstream of the rotor (20, 41) as seen when looking in the discharge direction of the air stream, said stator being provided with means for varying the pulsation frequency, **characterized in that** the axis of rotation of the rotor (29) is disposed coaxially in the housing portion (13), and that the stator is capable of imparting to the air stream a rotation about the longitudinal axis of the housing portion (13).

2. The air-moving pulsator as claimed in claim 1, **characterized in that** the stator (38) includes air-directing blades (28) whose angular position relative to the longitudinal axis (47) of the pulsator (12) is variable.

3. The air-moving pulsator as claimed in claim 2, **characterized in that** each of the air-directing blades (28) is pivotally mounted on a spoke (26) by means of bearing rings (27), said spokes (26) being preferably radially disposed within the tubular housing portion (13).

4. The air-moving pulsator as claimed in claim 2 or claim 3, **characterized in that** the air-directing blades (28) have at one end thereof an arm (29) resting in an aperture (30) of the tubular housing portion (13) and carrying a pin (31) at its free end.

5. The air-moving pulsator as claimed in any one of the preceding claims, **characterized in that** a cam ring (32) having helically shaped slots (36) is mounted on the tubular housing portion (13), said slots being engaged by the pins (31) of the arms (29), said cam ring (32) being preferably axially located relative to a collar (34) of the tubular housing portion (13) by means of an outer ring (33).

6. The air-moving pulsator as claimed in claim 5, **characterized in that** spring arms (37) sliding with their free ends on a plane surface of the collar (34) are integrally formed on the cam ring (32).

7. The air-moving pulsator as claimed in any one of the preceding claims, **characterized in that** the impeller means (11) are configured as deflector blades (22) and central rib member (24), and that said deflector blades (22) are arranged in the rotor (20) in an essentially parallel relationship to each other.

8. The air-moving pulsator as claimed in claim 7, **characterized in that** the deflector blades (22) are provided with an essentially equal curvature.

9. The air-moving pulsator as claimed in any one of the preceding claims, **characterized in that** the impeller means (11) of the rotor (41) are configured as spokes (43) and rib member (45).

10. The air-moving pulsator as claimed in any one of the preceding claims, **characterized in that** the rotor (20, 41) has an axle (25) preferably supported in two bearing bushings (18, 19) provided respectively on an air outlet screen (17) and centrally between the spokes (26).

11. The air-moving pulsator as claimed in any one of the preceding claims, **characterized in that** the rotor (41) is provided with a plate (46) blocking an air outlet end (16) partially and eccentrically.

12. The air-moving pulsator as claimed in any one of the claims 1 to 10, **characterized in that** the rotor (20) is configured as a flow deflector through which a continuous stream is movable.

## Revendications

1. Pulsateur (12) susceptible d'être traversé par de l'air pour un sèche-cheveux (10) électrique, qui présente un rotor (20, 41) avec éléments d'entraînement (11), monté en rotation dans un élément de boîtier (13) sensiblement tubulaire, présentant un axe longitudinal, lesdits éléments d'entraînement étant susceptibles d'être alimentés par le courant d'air sortant du sèche-cheveux (10), et en direction de sortie du courant d'air, un stator (38) pourvu de moyens de variation de la fréquence de pulsation, qui est monté en amont du rotor (20, 41), caractérisé en ce que l'axe de rotation du rotor (29) est agencé coaxialement dans la partie de boîtier (13), et en ce que le courant d'air peut être déplacé au moyen du stator dans un mouvement de rotation autour de l'axe longitudinal de la partie de boîtier (13).

2. Pulsateur selon la revendication 1, caractérisé en ce que le stator (38) présente des pales directrices (28) dont l'angle de réglage est variable par rapport à l'axe longitudinal (47) du pulsateur (12).

3. Pulsateur selon la revendication 2, caractérisé en ce que chacune des pales directrices (28) est montée à pivotement sur un rayon (26) au moyen de bagues de montage (27), les rayons (26) étant de préférence agencés radialement dans la partie de boîtier (13) tubulaire.

4. Pulsateur selon l'une ou l'autre des revendications 2 et 3, caractérisé en ce que les pales directrices (28) présentent d'un côté un bras qui est situé dans un passage (30) de la partie de boîtier (13) tubulaire et qui porte un tenon (31) à son extrémité libre.

5. Pulsateur selon l'une quelconque des revendications précédentes, caractérisé en ce que sur la partie de boîtier (13) tubulaire est montée une bague à came (32) avec des fentes hélicoïdales, dans lesquelles s'engagent les tenons (31) des bras (29), la bague à came (32) étant de préférence positionnée axialement par une bague extérieure (33) sur une collerette (34) de la partie de boîtier (13).

6. Pulsateur selon la revendication 5, caractérisé en ce que sur la bague à came (32) sont formés des bras élastiques (37) qui glissent avec leur extrémité libre sur une surface plane de la collerette (34).

7. Pulsateur selon l'une quelconque des revendications précédentes, caractérisé en ce que les éléments d'entraînement (11) sont réalisés sous forme de pales de déviation (22) et d'une nervure centrale (24) et en ce que les pales de déviation (22) sont agencées sensiblement parallèles les unes aux autres dans le rotor (20).

8. Pulsateur selon la revendication 7, caractérisé en ce que les pales de déviation (22) présentent sensiblement la même courbure.

9. Pulsateur selon l'une quelconque des revendications précédentes, caractérisé en ce que les éléments d'entraînement (11) du rotor (41) sont réalisés sous forme de rayons (43) et d'une nervure (45).

10. Pulsateur selon l'une quelconque des revendications précédentes, caractérisé en ce que le rotor (20, 41) est monté avec un axe (25) de préférence dans deux douilles de montage (18, 19) qui sont chacune prévues sur une grille de sortie d'air (17) ainsi qu'au milieu entre les rayons (26).

11. Pulsateur selon l'une quelconque des revendications précédentes, caractérisé en ce que le rotor (41) présente une plaque fermant une sortie d'air (16) partiellement et de manière excentrique.

12. Pulsateur selon l'une quelconque des revendications 1 à 10, caractérisé en ce que le rotor (20) est réalisé sous forme d'un déflecteur de courant à écoulement continu susceptible d'être traversé par de l'air.
